# EUROPÄISCHE PATENTSCHRIFT

(11) **EP 0 098 385 B1**
(45) Veröffentlichungstag und Bekanntmachung des Hinweises auf die Patenterteilung: **23.10.1985**
(21) Anmeldenummer: 83105308.7
(22) Anmeldetag: 28.05.1983
(51) Int. Cl.: B65H 31/30

(54) **Verfahren zum Abteilen von Teilstapeln von einem Gesamtstapel und zum Ablegen jedes Teilstapels in schuppenförmiger Lage, sowie Vorrichtung zur Durchführung dieses Verfahrens**
Method and apparatus for sequentially separating partial piles from a pile and for depositing every partial pile in overlapping layers, and device for carrying out this method
Procédé pour la séparation de piles partielles d'une pile totale et pour la dépose de chaque pile partielle en position imbriquée, et dispositif pour la mise en oeuvre de ce procédé

(30) Priorität: 03.06.1982 DE 3220917
(43) Veröffentlichungstag der Anmeldung: 18.01.1984
(73) Patentinhaber: Gerhard Zöll Maschinenbau, D-6238 Hofheim/Taunus (DE)
(72) Erfinder: Zöll, Gerhard, D-6238 Hofheim/Ts. (DE); Rübsam, Alfred, D-6274 Hünstetten (DE)
(74) Vertreter: Roever, Harry

## Beschreibung

Die Erfindung betrifft ein Verfahren zum Abteilen von Teilstapeln, von einem Gesamtstapel und zum Ablegen jedes Teilstapels in schuppenförmiger Lage, d. h. also in geschuppter Formation; außerdem betrifft die Erfindung Vorrichtungen zur Durchführung dieses Verfahrens.

Maschinell und auch vollautomatisch arbeitende Verfahren bzw. Vorrichtungen zum Abteilen von Teilstapeln von einem Gesamtstapel, siehe DE-A-2 548 893 und DE-A-2 649 959, wie dies bei der Beschickung von die Bogen des Gesamtstapels weiterverarbeitenden Maschinen oder Vorrichtungen erforderlich ist, sind bisher nicht dazu in der Lage, die Teilstapel in geschuppter Formation, vorher voneinander getrennt und zwischenbelüftet, abzulegen, wobei das Material der einzelnen Bögen beispielsweise Papier, Kunststoff, Metallfolie oder dergleichen sein kann. Die bekannten Verfahren und Vorrichtungen können die Teilstapel vielmehr ausschließlich in genau derselben Form, wie sich diese auf dem Gesamtstapel befinden, ablegen. Manche weiterverarbeitenden Maschinen (als Beispiele seien lediglich Rütteltische, aber auch andere weiterverarbeitende Anlagen oder Transportvorrichtungen genannt), und zwar gerade Rütteltische, benötigen aber eine schuppenförmige Einlegung der vom Gesamtstapel abgenommenen Teilstapel, und benötigen auch eine Relativverschiebung zueinander, mit Belüftung, um ein Ankleben einzelner Bögen aneinander bei der Weiterverarbeitung zu vermeiden, was unweigerlich zu Ausschuß führt. Ein Aneinanderkleben der aufeinanderfolgenden Bögen kann beispielsweise durch elektrostatische Aufladung, durch hohe Luftfeuchtigkeit, und noch durch eine Reihe von anderen äußeren Einflüssen hervorgerufen werden.

Aus diesem Grunde war das Abteilen von Teilstapeln von einem Gesamtstapel und das Ablegen jedes Teilstapels in schuppenförmiger Lage (wodurch ja zwangsläufig eine Relativverschiebung zwischen den einzelnen Bögen und damit eine gewisse Trennung derselben voneinander hervorgerufen wird) nur von Hand möglich, und das ist nicht nur eine zeitraubende, sondern insbesondere bei größeren Bogenformaten auch eine überaus anstrengende Tätigkeit. Die weiterverarbeitende Vorrichtung könnte unter Umständen, in Hinblick auf ihre gegebene Kapazität, wesentlich mehr Bogen pro Zeiteinheit verarbeiten, als dies wegen des genannten manuellen Zwischenschritts möglich ist.

Aufgabe der Erfindung ist daher die Schaffung eines Verfahrens und einer zur Durchführung dieses Verfahrens geeigneten Vorrichtung, mittels derer es möglich ist, Teilstapel von einem Gesamtstapel abzuteilen und sodann in schuppenförmiger Lage abzulegen, und zwar soll dieses Verfahren und diese Vorrichtung sowohl bei größeren Formaten als aber auch insbesondere bei dünneren Papieren, bei denen die diesbezüglichen Schwierigkeiten am größten sind, wirksam und störungsfrei eingesetzt werden können.

Diese Aufgabe wird nach der Erfindung durch das im Patentanspruch 1 geschilderte Verfahren gelöst, und bauliche Merkmale von Vorrichtungen zur Durchführung dieses Verfahrens finden sich in den Ansprüchen 2 bis 5.

Die einzelnen Schritte des Verfahrens nach der Erfindung sowie die Merkmale der Vorrichtung zur Durchführung dieses Verfahrens, und die Wirkungen dieses Verfahrens werden am zweckmäßigsten anhand der Zeichnung beschrieben, in der ein Ausführungsbeispiel einer Vorrichtung zur Durchführung des erfindungsgemäßen Verfahrens soweit wie nur irgend möglich schematisiert dargestellt ist, und zwar zeigen die Fig. 1 bis 7 verschiedene Zustände der Vorrichtung (und damit verschiedene Verfahrensschritte) in Seitenansicht, Fig. zeigt eine Stirnansicht der wichtigsten Teile der Vorrichtung zwecks Erläuterung der Verschwenkbarkeit der Vorrichtung bei Anwendung auf schrägliegende Weiterverarbeitungsebenen in der weiterverarbeitenden Maschine oder Vorrichtung.

Gleiche Teile sind in allen Figuren mit denselben Bezugsziffern bezeichnet.

Von dem Gesamtstapel 1 wird ein Teilstapel 2, dessen ursprüngliche Lage am rechten oberen Ende des Gesamtstapels 1 strichpunktiert eingezeichnet ist, durch schräg nach oben/ hinten (Pfeil 3) gerichtetes Anfahren einer mit Noppen oder dergleichen versehenen, angetriebenen Aufrichtwalze 4, deren Ausgangslage rechts vom Gesamtstapel ebenfalls strichpunktiert dargestellt ist und deren Antriebsrichtung mit einem Pfeil bezeichnet ist, gegen den oberen Teil der Gesamtstapel-Seitenfläche 5 um eine zu diesem Zeitpunkt festgehaltene Umlenkwalze 6, die auf der Gesamtstapel-Oberfläche aufliegt, schräg nach oben/hinten bis an eine Teilstapel-Anlagefläche 7 umgebogen. Fig. 1 zeigt diesen Zustand der Anlage des Teilstapels an der Teilstapel-Anlage 7. Dabei gelangt die ursprünglich gerade Vorderkante des Teilstapels 2, wie bei 8 dargestellt, in eine geschuppte Formation. Dieser Zustand ist in Fig. 1 der Zeichnung dargestellt.

Anschließend wird nun der vordere Bereich des umgebogenen Teils des Teilstapels 2 von mehreren herunterschwenkenden Greifern 9 erfaßt, deren Schwenkachse mit 10 bezeichnet ist. Dieser Zustand ist in Fig. 2 dargestellt; die vorherige Ausgangslage der Greifer 9 ist weiter oben in strichpunktierten Linien dargestellt. Nach dieser Erfassung des vorderen Bereichs des Teilstapels 2 durch die Greifer 9 kann der Antrieb der Aufrichtwalze 4 abgeschaltet und diese in ihrer rechts unten strichpunktierte Ausgangslage zurückbewegt werden. Durch diese Maßnahme wird gewährleistet, daß auch Teilstapel aus dünnen und labilen Papieren, oder ähnlichen Materialien (Kunststoff-Folien oder dergleichen) nicht durch ihr Eigengewicht in sich zusammensinken können, sondern daß vielmehr die hervorgerufene und erwünschte Schuppenbildung erhalten bleibt. Jetzt wird die Umlenkwalze 6 freigegeben, sodaß sie frei auf der Stapeloberseite 11 abrollen kann, und die Greifer 9 werden auf einer Kreisbahn nach oben und gleichzeitig horizontal über die Stapel-Oberseite 11 hinweg nach links bewegt (das ist der Zustand etwa nach Fig.3), wobei sich der Teilstapel 2 an eine im Bereich der Teilstapel-Anlage zur Greifer-Schwenkachse 10 konzentrische, gebogene Führung 12 anlegt und infolge dessen die Form eines S annimmt. Das ergibt infolge der geometrischen Verhältnisse (die untere Bahn jedes Teilstapels hat einen wesentlich längeren Weg als die obere Bahn desselben Teilstapels) nicht nur die schon vorhergehend erzielte Schuppung, sondern auch die an der Stelle 13 dargestellte Trennung der einzelnen Bögen voneinander, und deren Belüftung. Dieser Zustand ist in Fig.3 der Zeichnung dargestellt. Dieser Vorgang der Verdrehung der Greifer 9 in Uhrzeigerrichtung rechts nach oben um ihre Mittellinie und der Verfahrung dieser Mittellinie nach links, immer mit den durch Pfeile dargestellten Bewegungsrichtungen der einzelnen Teile, führt dann zu der Lage nach Fig. 4, aus der außerdem ersichtlich ist, daß während dieser ganzen Vorgänge das andere Ende des Gesamtstapels 1 durch eine Stapelklemme 14 festgehalten wird. Nur dadurch kann sich ja die gewünschte Auffächerung der einzelnen Bogen ergeben. Wenn nun am Ende der Abhebebewegung des Teilstapels 2 vom Gesamtstapel 1 die Umlenkwalze 6 auf diese Stapelklemme 14 auftrifft, dann wird diese gelöst, d. h. also geöffnet, so daß der Teilstapel 2 gänzlich vom Gesamtstapel 1 abgehoben werden kann. Anschließend an diese Lösung der Klemmung werden die Greifer 9 mit dem geschuppten und geklemmten Teilstapel 2 weiter bis in die obere Endlage bewegt, und wenn diese Bewegung abgeschlossen ist, liegen die Bogen des abgehobenen Teilstapels 2 schuppenförmig geklemmt, voneinander getrennt und belüftet auf der kreisbogenförmigen Führung 12 auf.

Nun werden die Greifer 9, und damit die gesamte Vorrichtung, so weit zurückbewegt, bis sie sich über der Weiterverarbeitungsebene 15 der weiterverarbeitenden Vorrichtung oder Maschine befinden, die waagerecht sein kann, aber auch, wie in Fig. 5 dargestellt, geneigt sein kann. Die für solche schräggeneigte Ablage vorgesehenen, erfindungsgemäßen Mittel an der Vorrichtung sind in Fig. 8 dargestellt und werden weiter unten anhand dieser Figur beschrieben.

Sobald die Vorrichtung die richtige Lage oberhalb der Weiterverarbeitungsanlage 15 erreicht hat, werden die Greifer 9 wieder heruntergeschwenkt, und bei Ankommen des freien Endes des Teilstapels 2 auf der Weiterverarbeitungsebene 15, was durch eine Sensorkontrolle 16 festgestellt wird, werden die Greifer 9 auch von dem freien Ende hinweg horizontal zurückbewegt. Den Zustand, wenn das freie untere Ende des Teilstapels 2 die Weiterbearbeitungsfläche 15 erreicht, ist in Fig. 5 dargestellt, und dieser Zustand wird durch eine Sensorkontrolle 16 ermittelt. Nun werden die Greifer 9 horizontal zurückbewegt und gleichzeitig zurückverschwenkt; dieser Zustand ist in Fig. gezeigt. Kurz vor Erreichen des Endes der Weiterverarbeitungsebene 2 werden die Greifer 9 geöffnet, so daß nunmehr der Teilstapel 2, voll schuppenartig, auf die Weiterverarbeitungsebene 15 herabfallen kann. Anschließend werden die Greifer 9 wieder in ihre Ausgangslage zum Erfassen des nächsten Teilstapels 2 zurückbewegt. Damit das Zusammenwirken der Aufrichtwalze 4 mit dem Gesamtstapel 1 immer in der gleichen Weise funktioniert, ist es natürlich erforderlich, den Gesamtstapel 1 vor dem nächsten Einsatz der Aufrichtwalze 4 um die Dicke des vorher abgenommenen Teilstapels anzuheben. Das kann aber auch bereits ab dem Zeitpunkt erfolgen, ab dem die Greifer 9 von dem Gesamtstapel weg über die Weiterverarbeitungsebene 15 bewegt worden sind.

Am Ende des Vorgangs befinden sich jedenfalls die einzelnen Bögen des Teilstapels 2 in schuppenförmiger Formation auf der Weiterverarbeitungsebene, wie die am rechten Ende der Letzteren dargestellte Endlage in Fig. 4 erkennen läßt.

Das Anheben des Gesamtstapels in die gewünschte Höhenlage kann durch eine Lichtschranke oder ein anderes Schaltelement festgestellt werden, wodurch dann die Hebevorrichtung für den Gesamtstapel abgeschaltet wird. Dabei können unterschiedliche Dicken der abzuhebenden Teilstapel unschwer eingestellt werden.

Die gebogene Führung 12, die zeitweise auch als Auflage für den Teilstapel dient, wird zweckmäßig aus mehreren, einzelnen, zueinander parallelen Stangen, Rohren, Flacheisen oder dergleichen gebildet.

Um auch auf in Querrichtung schrägstehenden Weiterverarbeitungsebenen die Teilstapel ablegen zu können, wird in zweckmäßiger weiterer Ausbildung der Erfindung die gesamte Vorrichtung von einem balkenartigen Kopf 17 getragen, siehe Fig. 8, und dieser Kopf ist um eine Schwenkachse 18 verschwenkbar, die in Quermitte dieses balkenförmigen Kopfes 17, in Stapel-Längsrichtung horizontal verläuft. Um diese Schwenkachse 18 ist der Kopf 17 und damit die gesamte Vorrichtung schwenkbar und in jeder beliebigen Einstellung, nämlich parallel zur jeweiligen Weiterverarbeitungsebene 15, feststellbar.

Die Umlenkwalze 6 kann, was in der Zeichnung nicht dargestellt ist, einzelne vorstehende Noppenstreifen an ihrem Umfang aufweisen, die von ihrer Längsmitte aus spiralförmig, und zwar in den beiden Hälften gegenläufig zueinander, im Sinne eines Auseinanderziehens des Bogens in seiner Breite, d. h. also glättend, wirken.

## Patentansprüche

1. Verfahren zum Abteilen von Teilstapeln (2) von einem Gesamtstapel (1) und zum Ablegen jedes Teilstapels in schuppenförmiger Lage, dadurch gekennzeichnet, daß
a) jeder Teilstapel (2) durch schräg nach oben und hinten gerichtetes Anfahren einer mit Noppen oder dergleichen versehenen, angetriebenen Aufrichtwalze (4) gegen den oberen Teil einer Gesamtstapel-Seitenfläche (5) um eine zu diesem Zeitpunkt festgehaltene Umlenkwalze (6) schräg nach oben und hinten bis an eine Teilstapel-Anlagefläche (7) umgebogen wird;
b) währenddessen das der Aufrichtwalze (4) entgegengesetzte Ende des Gesamtstapels (1) durch eine Stapelklemme (14) festgehalten wird;
c) der vordere Bereich des umgebogenen Teils des Teilstapels (2) von mehreren herunterschwenkenden Greifern (9) erfaßt wird und die Aufrichtwalze (4) in ihre Ausgangsstellung zurückbewegt wird;
d) die Umlenkwalze (6) freigegeben wird, so daß sie frei auf der Stapeloberseite (11) abrollen kann;
e) die Greifer (9) auf einer Kreisbahn nach oben und gleichzeitig horizontal über die Stapel-Oberseite (11) hinweg bewegt werden, wobei sich der Teilstapel (2) an eine im Bereich der Teilstapel-Anlage zur Greifer-Schwenkachse (10) konzentrische, gebogene Führung (12) anlegt und die Form eines S annimmt;
f) sodann bei Auftreffen der Umlenkwalze (6) die Stapelklemme (14) gelöst wird;
g) die Greifer (9) über eine Weiterverarbeitungsebene (Aufnahmeebene der weiterverarbeitenden Vorrichtung) (15) bewegt und sodann nach unten verschwenkt werden;
h) bei Ankommen des freien Endes des Teilstapels (2) auf der Weiterverarbeitungsebene (15) die Greifer (9) weiter heruntergeschwenkt und gleichzeitig von dem freien Ende hinweg horizontal zurückbewegt werden;
i) die Greifer (9) kurz vor Erreichen des Endes der Weiterverarbeitungsebene (15) geöffnet werden;
j) die Greifer (9) wieder in ihre Ausgangslage zum Erfassen des nächsten Teilstapels (2) zurückbewegt werden;
k) der Gesamtstapel (1) um die Dicke des vorher abgenommenen Teilstapels (2) angehoben wird (kann ab Schritt g) erfolgen).

2. Vorrichtung zur Durchführung des Verfahrens nach Anspruch 1, dadurch gekennzeichnet, daß die kreisförmig gebogene Führung (12) aus mehreren einzelnen, zueinander parallelen Stangen, Rohren, Flacheisen oder dergleichen besteht.

3. Vorrichtung nach Anspruch 2, dadurch gekennzeichnet, daß ein die gesamte Vorrichtung tragender balkenartiger Kopf (17), der in Stapelquerrichtung verläuft, um eine in Quermitte dieses Kopfes (17) liegende, horizontale Schwenkachse (18) schwenkbar und feststellbar ist.

4. Vorrichtung nach einem der Ansprüche 2 und 3, dadurch gekennzeichnet, daß an dem Ende der Weiterverarbeitungsebene (15), an welcher das Ende des Teilstapels (2) herabgelassen wird, ein Sensor (16) angebracht ist, der bei Ankommen dieses Endes die horizontale Rückbewegung der Greifer (9) auslöst (Verfahrensschritt h).

5. Vorrichtung nach einem der Ansprüche 2 bis 4, dadurch gekennzeichnet, daß die Umlenkwalze (6) vorstehende Noppenstreifen trägt, die von der Längsmitte der Umlenkwalze aus spiralförmig, gegenläufig zueinander, im Sinne eines Auseinanderziehens des Bogens in seiner Breite, d. h. also glättend, wirken.

## Claims

1. Method for separating partial piles (2) from an overall pile (1) and for depositing each partial pile by way of an imbricated stack, wherein
a) by the approaching motion, in a direction inclined upwards and rearwards, of a pick-up roller (4) provided with naps or the like towards the upper portion of an overall pile side (5), each partial pile (2) is bent around a deflection roller (6) that is stationary at the time, in a direction inclined upwards and rearwards up to an engaging surface (7) of the respective partial pile,
b) whilst the overall pile end opposite to the pick-up roller is held fast by means of a stack clamp (14);
c) the front portion of the bent section of the partial pile (2) is grasped by a plurality of grippers (9) slewing down and the pick-up roller (4) is moved back into its initial position;
d) the deflection roller (6) is released so as to freely roll on the pile top (11);
e) the grippers (9) are moved upwards in an orbit and, at the same time, horizontally across and above the pile top (11), whereby the partial pile (2) engages a curved guide (12) that is concentric to the gripper pivoting axis (10) in the area of engagement of the partial pile which thus takes S shape,
f) whereupon the stack clamp (14) is released as the deflection roller (6) strikes;
g) the grippers (9) are moved across a processing plane (15; receiving plane of the processing means) and are then slewed down;
h) as the free end of the partial pile (2) arrives, the grippers (9) continue to slew down and simultaneously horizontally away from the free end;
i) the grippers (9) are opened immediately before reaching the end of the processing plane (15);
j) the grippers (9) are returned to their initial positions for grasping the next partial pile (2);
k) the overall pile (1) is lifted by the thickness of the partial pile (2) removed beforehand (to be effected as from step (g)).

2. Device for performing the method of claim 1, wherein the circular curved guide (12) consists of a plurality of individualrods, tubes, flat bars or the like which are parallel to each other.

3. Device according to claim 1, wherein a beam-like head (17) which is arranged transversely to the pile and which supports the entire device is adapted to be pivoted around a horizontal pivoting axis (18) situated in the transverse center of the head (17), and to be fixed, respectively.

4. Devise according to either claim 2 or claim 3, wherein at the end of the processing plane (15) where the end of the partial pile (2) is lowered, there is attached a sensor (16) which releases the horizontal return movement of the grippers (9) as that end arrives (method step (h)).

5. Device according to any one of claims 2 to 4, wherein the deflection roller (6) comprises projecting nap strips which are arranged spirally in opposite directions from the longitudinal center of the deflection roller and act to stretch the sheet across its width, i. e. so as to smooth it.

## Revendications

1. Procédé pour séparer des empilements fragmentaires (2) d'une pile globale (1) et pour déposer chaque empilement fragmentaire en position de chevauchement étagé, procédé caractérisé par le fait que
a) chaque empilement fragmentaire (2) est cintré à l'oblique vers le haut et vers l'arrière, jusqu'à venir s'appliquer contre une face (7) assurant l'appui des empilements fragmentaires, en faisant avancer à l'oblique vers le haut et vers l'arrière, contre la partie supérieure d'une face latérale (5) de la pile globale, un cylindre directeur mené (4) pourvu de protubérances ou configurations analogues, ledit empilement passant autour d'un cylindre de renvoi (6) qui est immobilisé à cet instant;
b) l'extrémité de la pile globale (1) située à l'opposé du cylindre directeur (4) est alors retenue fermement par un coinceur (14) de ladite pile;
c) la région antérieure de la partie cintrée de l'empilement fragmentaire (2) est saisie par plusieurs organes de préhension (9) ayant effectué un pivotement vers le bas, puis le cylindre directeur (4) est ramené à sa position de départ;
d) le cylindre de renvoi (6) est libéré, si bien qu'il peut rouler librement sur la face supérieure (11) de la pile;
e) les organes de préhension (9) sont déplacés selon une trajectoire circulaire, vers le haut et concomitamment à l'horizontale, à l'écart de la face supérieure (11) de la pile, ce qui fait que l'empilement fragmentaire (2) vient s'appliquer contre un élément cintré de guidage (12) concentrique à l'axe de pivotement (10) des organes de préhension au voisinage de l'appui des empilements fragmentaires, en prenant alors la forme d'un S;
f) le coinceur (14) de la pile est relâché aussitôt que le cylindre de renvoi (6) vient le heurter;
g) les organes de préhension (9) sont déplacés audessus d'un plan de traitement ultérieur (15) (plan récepteur de l'appareil assurant le traitement ultérieur), après quoi un pivotement vers le bas leur est imprimé;
h) lorsque l'extrémité libre de l'empilement fragmentaire (2) parvient sur le plan (15) de traitement ultérieur, le pivotement vers le bas imprimé aux organes de préhension se poursuit et, simultanément, un mouvement rétrograde horizontal est imposé auxdits organes à l'écart de ladite extrémité libre;
i) les organes de préhension (9) sont ouverts peu avant d'atteindre l'extrémité du plan (15) de traitement ultérieur;
j) les organes de préhension (9) sont ramenés à leur position initiale en vue de saisir l'empilement fragmentaire ultérieur (2);
k) la pile globale (1) est relevée d'une distance correspondant à l'épaisseur de l'empilement fragmentaire (2) précédemment prélevé (cette intervention pouvant avoir lieu à partir de l'étape g).

2. Dispositif pour la mise en oeuvre du procédé selon la revendication 1, caractérisé par le fait que l'élément de guidage (12) cintré curvili- gnement se compose de plusieurs tiges, tubes, fers plats ou pièces analogues individuelles et mutuellement parallèles.

3. Dispositif selon la revendication 2, caractérisé par le fait qu'une tête (17) en forme de poutrelle, supportant l'ensemble du dispositif et s'étendant dans le sens transversal de la pile, peut pivoter et être arrêtée autour d'un axe horizontal de pivotement (18) passant transversalement par le centre de cette tête (17).

4. Dispositif selon l'une des revendications 2 et 3, caractérisé par le fait qu'un détecteur (16), installé à l'extrémité du plan (15) de traitement ultérieur sur lequel tombe l'extrémité de l'empilement fragmentaire (2), déclenche le mouvement rétrograde horizontal des organes de préhension (9) lors de l'arrivée de cette extrémité (étape h du procédé).

5. Dispositif selon l'une des revendications 2 à 4, caractérisé par le fait que le cylindre de renvoi (6) porte des rangées de protubérances en saillie qui agissent, hélicoïdalement et dans des directions opposées à partir de l'axe longitudinal de ce cylindre de renvoi, dans le sens d'un déploiement de la feuille en largeur, c'est-à-dire qui exercent un effet de lissage.
